# FASCICULE DE BREVET EUROPEEN

(11) **EP 3 098 671 B1**
(45) Date de publication et mention de la délivrance du brevet: **09.10.2019**
(21) Numéro de dépôt: 15169454.4
(22) Date de dépôt: 27.05.2015
(51) Int. Cl.: G04B 19/26, G04B 19/253

(54) **MÉCANISME D'AFFICHAGE DE PHASE DE LUNE D'HORLOGERIE**
MONDPHASEN-ANZEIGEMECHANISMUS EINER UHR
CLOCK MECHANISM FOR DISPLAYING THE LUNAR PHASE

(43) Date de publication de la demande: 30.11.2016
(73) Titulaire: Montres Breguet S.A., 1344 L'Abbaye (CH)
(72) Inventeur: Goeller, Eric, 2013 Colombier (CH); Zaugg, Alain, 1347 Le Sentier (CH)
(74) Mandataire: Giraud, Eric

(56) Documents cités:
- EP-A2- 2 392 976
- WO-A1-2011/113170
- US-A1- 2014 247 699

## Description

### Domaine de l'invention

L'invention concerne un mécanisme d'affichage de phase de lune comportant une roue de commande qui entraîne un disque de phase de lune derrière un guichet d'un cadran.

L'invention concerne encore une montre ou pièce d'horlogerie comportant un mouvement et un tel mécanisme de phase de lune.

L'invention concerne le domaine des complications pour pièces d'horlogerie, en particulier des complications astronomiques.

### Arrière-plan de l'invention

L'affichage des phases de lune est une complication prisée en horlogerie.

Néanmoins les mécanismes connus prennent mal en compte l'affichage correct valable à la fois pour l'hémisphère Nord et l'hémisphère Sud. En effet, le croissant visible dans un hémisphère ne correspond pas à celui de l'autre hémisphère, mais à son image miroir. Sur une double lune, il est peu aisé de faire la bonne lecture.

Le document WO2011/113170 au nom de BVLGARI ROTH&GENTA décrit un mécanisme d'affichage rétrograde de phases lunaires avec une came en forme de double coeur, chacun correspondant à un des cycles de la lune, de façon à déplacer le mobile indicateur de phase dans des sens contraires durant les phases de lune ascendante et descendante.

Le document EP2392976 au nom de AUDEMARS PIGUET décrit un mécanisme assez complexe pour une visualisation des phases de lune plus détaillée que les mécanismes connus, qui nécessite un empilage de disques sur trois niveaux et des composants très particuliers, ce qui, dans le cas de cadran et de disques émaillés, se traduit par de nouveaux outillages, et par la gestion de composants supplémentaires. Ce mécanisme est adaptable à l'un ou l'autre hémisphère par l'emploi de disques particuliers montés lors de l'équipement de la montre, mais il ne permet pas de changement de visualisation instantané de la lune selon l'un ou l'autre hémisphère.

Le document US2014/247699 au nom de TIMEX décrit un mécanisme conçu pour afficher simultanément ou sélectivement les phases de lune vues de l'hémisphère nord et/ou hémisphère sud, pour une montre électronique.

### Résumé de l'invention

L'invention se propose de procurer une lecture directe, ne nécessitant aucune interprétation, pour un observateur de l'hémisphère Nord ou pour un observateur de l'hémisphère Sud, et à l'aide d'un mécanisme simple, permettant de conserver une des positions, et d'en changer à volonté.

A cet effet, l'invention concerne un mécanisme d'affichage de phase de lune comportant une roue de commande qui entraîne un disque de phase de lune derrière un guichet d'un cadran, selon la revendication 1.

L'invention concerne encore une montre ou pièce d'horlogerie comportant un mouvement, et un tel mécanisme d'affichage de phase de lune, selon la revendication 6.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, en perspective vue de dessus, tel que le voit l'utilisateur, le mécanisme selon l'invention ;
- la figure 2 représente, de façon similaire, le même mécanisme vu de dessous ;
- la figure 3 est une vue en plan, de dessus, correspondant à la figure 1 ;
- la figure 4 est une vue en plan, de dessous, correspondant à la figure 2 ;
- la figure 5 est une coupe selon le tracé AA de la figure 3 ;
- la figure 6 est une vue éclatée, en perspective, de dessus, correspondant à la figure 1 ;
- la figure 7 est une vue éclatée, en perspective, de dessous, correspondant à la figure 2;
- la figure 8 est une vue de dessous montrant les parties cachées du mécanisme, non visibles sur les autres figures, et montrant la coopération d'un bras d'un levier double avec une came-coeur ;
- la figure 9 montre la lune telle qu'un observateur la voit à un instant donné dans l'hémisphère Nord, et la figure 10 la montre telle qu'on la voit, au même instant, dans l'hémisphère Sud ;
- la figure 11 représente, de façon schématisée, et en vue de face, une montre comportant un mécanisme selon l'invention, et comportant un affichage séparé indiquant dans quel hémisphère la lune est visualisée ;
- la figure 12 est un schéma-blocs représentant une telle montre, comportant un mouvement et un moyen de commande coopérant tous deux avec un mécanisme selon l'invention.

### Description détaillée des modes de réalisation préférés

L'invention concerne un mécanisme d'affichage de phase de lune 1 pour montre ou pièce d'horlogerie.

Le mécanisme complet d'affichage comporte, de façon connue, une roue entraîneuse traditionnelle, dite roue de lune (généralement à 59 dents), fonctionnant par pas ou traînante, non représentée sur les figures, qui est agencée pour entraîner deux roues d'indication de phase 100 et 110, qui tournent en sens inverse l'une de l'autre, grâce à l'adjonction d'un renvoi, non représenté, pour l'entraînement de l'une de ces deux roues 100, 110.

Chacune des deux roues d'indication de phase 100 et 110 porte une came, respectivement 90, 80, permettant un retour à zéro. De façon avantageuse, et tel que représenté sur les figures, ces cames 80, 90, sont des cames-coeur analogues à celles utilisées dans un mécanisme de chronographe ou de changement de fuseau horaire.

Le mécanisme d'affichage de phase de lune 1 comporte ainsi, coaxiales selon un axe de pivotement D commun, et superposées l'une à l'autre:
- une première roue d'indication de phase 110 porteuse d'une première came-coeur 80 par l'intermédiaire d'un canon 111;
- une deuxième roue d'indication de phase 100, comportant un alésage 101 par lequel passe le canon 111, et directement porteuse d'une deuxième came-coeur 90.

Le mécanisme d'affichage de phase de lune 1 comporte encore, axés sur le même axe D :
- une roue de commande 30 porteuse d'un ensemble de leviers agencés pour coopérer avec les cames 80 et 90 ;
- un disque de phase de lune 20 entraîné en pivotement par la roue de commande 30;
- un cadran d'affichage de phase de lune 10 comportant un guichet 11 derrière lequel défile le disque de phase de lune 20.

La roue de commande 30 est reliée alternativement, par un levier double 40 à deux palpeurs ou rouleaux, pour venir prendre l'information alternativement sur l'une ou l'autre des deux cames 80 ou 90, soit Nord ou Sud.

Le changement hémisphérique se fait par la roue de commande 30 fonctionnant en roue libre, mais qui est maintenue élastiquement par un premier ressort 70 positionné et fixé par des goupilles 74, 75, ou similaire, sous le disque de phase de lune 20. Ce premier ressort 70 a une mobilité restreinte dans une découpe 32 de la roue de commande 30, et il comporte un doigt 71, agencé pour accrocher un bec 33 de la roue de commande 30.

La roue de commande 30 comporte une lumière oblongue 31, de préférence annulaire autour de l'axe D, et dans laquelle est mobile un tourillon 48 que comporte le levier double 40. Un alésage 44 du tourillon 48 guide une goupille 41, ou similaire, fixée au disque de phase de lune 20 au niveau d'un alésage 21.

Le mouvement de pivotement relatif entre la roue de commande 30 et le disque de phase de lune 20 est donc limité par le débattement du tourillon 48 dans la lumière oblongue 31.

Le levier double 40 comporte, sur deux plans différents et parallèles :
- un bras inférieur 43, porteur d'un marteau inférieur 42, lequel est agencé pour coopérer avec la deuxième came-coeur 90 ;
- un bras supérieur 53, porteur d'un marteau supérieur 54, lequel est agencé pour coopérer avec la première came-coeur 80 ;

Ce levier double 40 comporte encore un bras de rappel 51, articulé par un axe 63 à l'extrémité d'un deuxième ressort 60 fixé à la roue de commande 30, ici par des goupilles 63, 64, ou similaire.

Le mécanisme d'affichage de phase de lune 1 effectue, à un instant donné, l'affichage de lune dans un seul hémisphère, ce qui évite à l'utilisateur toute interprétation.

L'utilisateur commande par un moyen de commande 500 classique, tel qu'un poussoir, une targette, ou similaire, l'appel de l'autre hémisphère, et le mécanisme 1 reste à chaque fois immobilisé dans la nouvelle position: hémisphère Nord ou Sud. De préférence, ce moyen de commande 500 est actionné à l'encontre d'un moyen de rappel élastique tel qu'un ressort, et une navette qu'il commande est immobilisée par des moyens de verrouillage réversibles, à la façon d'un stylo-bille. Ainsi, avantageusement, le circuit de commande de sélection d'hémisphère permet aussi d'indiquer, de façon connue, par un affichage séparé, l'hémisphère dans lequel la phase de lune est maintenant visualisée après la manoeuvre du moyen de commande 500. La figure 11 illustre un exemple non limitatif où une aiguille 502 indique, dans un guichet d'hémisphère 501, la présence d'une phase de lune hémisphère Nord ou Sud.

L'action d'un tel moyen de commande 500 déclenche le pivotement de la roue de commande 30. On comprend que cette action sur le moyen de commande 500 est réversible: deux actions successives sur le moyen de commande 500 ont pour effet de faire pivoter la roue de commande 30 dans deux sens opposés.

En position de repos du mécanisme 1, c'est-à-dire quand il n'est pas activé, la sélection est faite pour un hémisphère donné, et la combinaison des moyens décrits ci-dessus est telle que l'un des marteaux 42, 54, du levier double 40 est et reste en appui sur une partie méplate 82, 92, que comporte le coeur concerné 80, 90. Et l'entraînement de la première roue d'indication de phase 110 ou de la deuxième roue d'indication de phase 100 par la roue de lune entraînée par un mouvement d'horlogerie 900 permet d'exercer un couple sur le levier double 40, tel que son tourillon 48 est maintenu en appui à une extrémité de la lumière oblongue 31 de la roue de commande 30. Le doigt 71 du premier ressort 70 est alors en arrêt d'un premier côté du bec 33 de la roue de commande 30. Le disque de phase de lune 20 est alors entraîné, sans jeu, dans un premier sens de pivotement.

Lors du déclenchement du moyen de commande 500 par l'utilisateur, l'action a pour effet d'imprimer à la roue de commande 30 un pivotement de sens inverse au sens précédent, et le tourillon 48 est déplacé à l'autre extrémité de la lumière oblongue 31, ce qui a pour effet de faire pivoter le levier double 40 à l'encontre du deuxième ressort 60 qui le maintenait jusqu'alors en position sur un des coeurs 80, 90, de façon à ce que l'autre des marteaux 54, 42, vienne en appui sur l'autre coeur 90, 80, recherche le contact avec sa partie méplate 92, 82, et assure alors l'entraînement en sens inverse de la roue de commande 30, tout en faisant sauter le premier ressort 70, dont le doigt 71 franchit le bec 33 pour rester en appui maintenu sur un deuxième côté de celui-ci. Et la roue de commande 30 entraîne ensuite régulièrement le disque de phase de lune 20 en pivotement inverse, après le rattrapage de position.

Une action ultérieure sur le moyen de commande 500 déclenche la manoeuvre inverse.

Le mécanisme d'affichage 1 selon l'invention est particulièrement stable, sans nécessiter de surface de friction particulière: le couple fourni par le mouvement 900 à la roue de lune est suffisamment important pour garantir l'entraînement permanent d'un des bras 43, 53, du levier double 40 par le coeur 80, 90, qui lui correspond, et l'effort de poussée transmis à la roue de commande 30 par le moyen de commande permet de franchir le cran correspondant au passage du bec 33 par le doigt 71.

En somme, ce mécanisme simple, peu encombrant, offre une fonctionnalité nouvelle et avantageuse pour l'utilisateur. Il est entraîné très classiquement par une roue de lune, et peut se substituer facilement à tout mécanisme d'affichage de phase de lune usuel, la seule modification importante consistant à l'équipement d'une montre 1000, qui intègre le mouvement 900 et le mécanisme 1, par l'incorporation du moyen de commande 500, tels par exemple que ceux utilisés pour un mécanisme GMT de modification de fuseau horaire.

## Revendications

1. Mécanisme d'affichage de phase de lune (1) comportant une roue de commande (30) qui entraîne un disque de phase de lune (20) derrière un guichet (11) d'un cadran (10), **caractérisé en ce que** ledit mécanisme (1) comporte, coaxiales, superposées, et entraînées en permanence en sens contraire, une première roue d'indication de phase (110) porteuse d'une première came-coeur (80), et une deuxième roue d'indication de phase (100) porteuse d'une deuxième came-coeur (90), et ladite roue de commande (30) comporte des moyens de guidage (31) d'un levier double (40) comportant deux bras (43; 53) dont un seul à la fois est agencé pour coopérer en contact avec l'une desdites deuxième (90) et première (80) cames-coeur, chacune pour afficher la phase de lune visible dans un des hémisphères Nord ou Sud, et pour autoriser le pivotement dudit disque de phase de lune (20) dans le sens adéquat pour ledit hémisphère.

2. Mécanisme d'affichage de phase de lune (1) selon la revendication 1, **caractérisé en ce que** le changement d'hémisphère est commandé par l'action d'un moyen de commande (500) pour faire pivoter ladite roue de commande (30), laquelle est en roue libre, mais maintenue élastiquement par un premier ressort (70) et fixé audit disque de phase de lune (20), lequel premier ressort (70) comporte un doigt (71), agencé pour accrocher un bec (33) de ladite roue de commande (30).

3. Mécanisme d'affichage de phase de lune (1) selon la revendication 1 ou 2, **caractérisé en ce que** lesdits moyens de guidage (31) consistent en une lumière oblongue dans laquelle est mobile un tourillon (48) que comporte ledit levier double (40), lequel dit tourillon (48) guide une goupille (41) fixée audit disque de phase de lune (20) pour son entraînement.

4. Mécanisme d'affichage de phase de lune (1) selon l'une des revendications 1 à 3, **caractérisé en ce que** ledit levier double (40) comporte, sur deux plans différents et parallèles, un bras inférieur (43), porteur d'un marteau inférieur (42) est agencé pour coopérer avec ladite deuxième came-coeur (90), et un bras supérieur (53), porteur d'un marteau supérieur (54) agencé pour coopérer avec ladite première came-coeur (80), ledit levier double (40) comportant encore un bras de rappel (51) articulé à l'extrémité d'un deuxième ressort (60) fixé à ladite roue de commande (30).

5. Mécanisme d'affichage de phase de lune (1) selon l'une des revendications 1 à 4, **caractérisé en ce que** ladite première roue d'indication de phase (110) porte ladite première came-coeur (80) par l'intermédiaire d'un canon (111) lequel traverse ladite deuxième roue d'indication de phase (100) laquelle porte directement ladite deuxième came-coeur (90) qui est agencée dans un plan différent de celui de ladite première came-coeur (80).

6. Montre (1000) ou pièce d'horlogerie comportant un mouvement (900), **caractérisée en ce que** ledit mouvement (900) est agencé pour entraîner en permanence et en sens contraire une dite première roue d'indication de phase (110) et une dite deuxième roue d'indication de phase (100) d'un mécanisme d'affichage de phase de lune (1) selon l'une des revendications 1 à 5, et **en ce que** ladite montre (1000) comporte un moyen de commande (500) agencés pour faire pivoter ladite roue de commande (30) pour commander le changement d'affichage de lune selon l'hémisphère Nord ou Sud.

7. Montre (1000) selon la revendication 6, **caractérisée en ce que** ledit moyen de commande (500) est agencé de façon à ce que ledit mécanisme (1) reste, après chaque manoeuvre dudit moyen de commande (500), immobilisé dans la nouvelle position d'hémisphère atteinte, et **en ce que** ledit moyen de commande (500) est actionné à l'encontre d'un moyen de rappel élastique, et **en ce qu'**une navette que commande ledit moyen de commande (500) est immobilisée par des moyens de verrouillage réversibles.

8. Montre (1000) selon la revendication 7, **caractérisée en ce que** ladite montre (1000) comporte un affichage séparé d'identification de l'hémisphère Nord ou Sud dans lequel la phase de lune est visualisée après la manoeuvre dudit moyen de commande (500).

## Patentansprüche

1. Mondphasen-Anzeigemechanismus (1), umfassend ein Steuerrad (30), das eine Mondphasenscheibe (20) hinter einem Fenster (11) eines Zifferblatts (10) antreibt, **dadurch gekennzeichnet, dass** der Mechanismus (1) ein erstes Phasenanzeigerad (110), das einen ersten Herznocken (80) trägt, und ein zweites Phasenanzeigerad (100), das einen zweiten Herznocken (90) trägt, umfasst, die koaxial und übereinander liegend angeordnet sind und permanent in entgegengesetztem Richtungssinn angetrieben werden, und dass das Steuerrad (30) Mittel (31) zum Führen eines Doppelhebels (40) umfasst, der zwei Arme (43; 53) aufweist, von denen jeweils nur einer zu einem Zeitpunkt zum Zusammenwirken in Kontakt mit dem zweiten (90) oder dem ersten (80) Herznocken angeordnet ist, von denen jeder dazu dient, die in der Nord- oder in der Südhemisphäre sichtbare Mondphase anzuzeigen und das Schwenken der Mondphasenscheibe (20) in dem für die Hemisphäre richtigen Richtungssinn zuzulassen.

2. Mondphasenanzeigemechanismus (1) nach Anspruch 1, **dadurch gekennzeichnet, dass** der Wechsel der Hemisphäre durch die Einwirkung eines Steuermittels (500) gesteuert wird, um das Steuerrad (30), das ein frei drehbares Rad ist, jedoch durch eine erste Feder (70) elastisch gehalten wird und an der Mondphasenscheibe (20) befestigt ist, zu schwenken, wobei die erste Feder (70) einen Finger (71) aufweist, der so angeordnet ist, dass er in eine Spitze (33) des Steuerrades (30) einhakt.

3. Mondphasenanzeigemechanismus (1) nach Anspruch 1 oder 2, **dadurch gekennzeichnet, dass** die Führungsmittel (31) aus einem Langloch bestehen, in dem sich ein Laufzapfen (48), den der Doppelhebel (40) aufweist, bewegen kann, wobei der Laufzapfen (48) einen Sperrstift (41) führt, der an der Mondphasenscheibe (20) für deren Antrieb befestigt ist.

4. Mondphasenanzeigemechanismus (1) nach einem der Ansprüche 1 bis 3, **dadurch gekennzeichnet, dass** der Doppelhebel (40) in zwei verschiedenen und parallelen Ebenen einen unteren Arm (43), der einen unteren Hammer (42) trägt und so angeordnet ist, dass er mit dem zweiten Herznocken (90) zusammenwirkt, und einen oberen Arm (53), der einen oberen Hammer (54) trägt und so angeordnet ist, dass er mit dem ersten Herznocken (80) zusammenwirkt, umfasst, wobei der Doppelhebel (40) ferner einen Rückstellarm (51) umfasst, der am Ende einer am dem Steuerrad (30) befestigten zweiten Feder (60) angelenkt ist.

5. Mondphasenanzeigemechanismus (1) nach einem der Ansprüche 1 bis 4, **dadurch gekennzeichnet, dass** das erste Phasenanzeigerad (110) den ersten Herznocken (80) über ein Rohr (111) trägt, das durch das zweite Phasenanzeigerad (100) verläuft, das direkt den zweiten Herznocken (90) trägt, der in einer von jener des ersten Herznockens (80) verschiedenen Ebene angeordnet ist.

6. Uhr (1000) oder Zeitmessgerät, umfassend ein Werk (900), **dadurch gekennzeichnet, dass** das Werk (900) so angeordnet ist, dass es ein erstes Phasenanzeigerad (110) und ein zweites Phasenanzeigerad (100) eines Mondphasenanzeigemechanismus (1) nach einem der Ansprüche 1 bis 5 permanent und in entgegengesetztem Richtungssinn antreibt, und dass die Uhr (1000) ein Steuermittel (500) umfasst, das so angeordnet ist, dass es das Steuerrad (30) schwenkt, um die Änderung der Mondanzeige entsprechend der Nord- oder der Südhemisphäre zu steuern.

7. Uhr (1000) nach Anspruch 6, **dadurch gekennzeichnet, dass** das Steuermittel (500) so angeordnet ist, dass der Mechanismus (1) nach jeder Betätigung des Steuermittels (500) in der erreichten neuen Hemisphärenposition festgestellt bleibt, und dass das Steuermittel (500) entgegen einem elastischen Rückstellmittel betätigt wird und dass ein Schützen, das das Steuermittel (500) steuert, durch reversible Verriegelungsmittel festgestellt wird.

8. Uhr (1000) nach Anspruch 7, **dadurch gekennzeichnet, dass** die Uhr (100) eine getrennte Anzeige für das Erkennen der Nord- oder der Südhemisphäre, in der die Mondphase nach der Betätigung des Steuermittels (500) angezeigt wird, umfasst.

## Claims

1. Moon phase display mechanism (1) comprising a control wheel (30) which) drives a moon phase disc (20) behind an aperture (11) in a dial (10), **characterized in that** said mechanism (1) includes, coaxial, superposed and permanently driven in opposite directions, a first phase indicator wheel (110) carrying a first heart cam (80), and a second phase indicator wheel (100) carrying a second heart cam (90) and said control wheel (30) includes means (31) for guiding a double lever (40) comprising two arms (43, 53) only one of which is arranged, at any time, to cooperate in contact with one of said second (90) and first (80) heart cams, each for displaying the moon phase visible in either the Northern or Southern Hemisphere, and to allow said moon phase disc (20) to pivot in the appropriate direction for said hemisphere.

2. Moon phase display mechanism (1) according to claim 1, **characterized in that** the change of hemisphere is controlled by the action of a control means (500) in order to pivot said control wheel (30), which is a free wheel, but held elastically by a first spring (70) and secured to said moon phase disc (20), said first spring (70) includes a finger (71) arranged to catch a beak (33) of said control wheel (30).

3. Moon phase display mechanism (1) according to claim 1 or 2, **characterized in that** said guide means (31) consist of an oblong hole in which is movable a trunnion (48) comprised in said double lever (40), said trunnion (48) guides a pin (41) which is secured to said moon phase disc (20) for the driving thereof.

4. Moon phase display mechanism (1) according to one of claims 1 to 3, **characterized in that** said double lever (40) includes, on two different parallel planes, a lower arm (43), carrying a lower hammer (42), is arranged to cooperate with said second heart cam (90), and an upper arm (53), carrying an upper hammer (54), arranged to cooperate with said first heart cam (80), said double lever (40) also including a return arm (51) articulated at the end of a second spring (60) secured to said control wheel (30).

5. Moon phase display mechanism (1) according to one of claims 1 to 4, **characterized in that** said first phase indicator wheel (110) carries said first heart cam (80) by means of a pipe (111) which passes through said second phase indicator wheel (100), which directly carries said second heart cam (90), which is arranged in a different plane from that of said first heart cam (80).

6. . Watch (1000) or timepiece comprising a movement (900), **characterized in that** said movement (900) is arranged to permanently drive in opposite directions a said first phase indicator wheel (110) and a said second phase indicator wheel (100) of a moon phase display mechanism (1) according to one of claims 1 to 5, and **in that** said watch (1000) includes a control means (500) arranged to pivot said control wheel (30) to control the change of moon display in the Northern or Southern Hemisphere.

7. Watch (1000) according to claim 6, **characterized in that** said control means (500) is arranged so that said mechanism (1) remains, after each operation of said control means (500), immobilised in the new hemisphere position reached, and **in that** said control means (500) is actuated against an elastic return means, and **in that** a shuttle controlled by said control means (500) is immobilised by reversible locking means.

8. Watch (1000) according to claim 7, **characterized in that** said watch (1000) includes a separate display for identification of the Northern or Southern Hemisphere in which the moon phase is currently displayed following actuation of said control means (500).
